# FASCICULE DE BREVET EUROPEEN

(11) **EP 0 458 660 B1**
(45) Date de publication et mention de la délivrance du brevet: **17.05.1995**
(21) Numéro de dépôt: 91400728.1
(22) Date de dépôt: 18.03.1991
(51) Int. Cl.: D05B 21/00, D05B 35/02

(54) **Installation de piquage, notamment pour garnitures de sièges de véhicule automobile**
Nähanlage, insbesondere für Sitzgarnituren von Automobilen
Sewing machine installation, in particular for stitching car seat covers

(30) Priorité: 25.04.1990 FR 9005280
(43) Date de publication de la demande: 27.11.1991
(73) Titulaire: AUTOMOBILES PEUGEOT, 75116 Paris (FR); AUTOMOBILES CITROEN, 92200 Neuilly-sur-Seine (FR)
(72) Inventeur: Loulier, Georges, F-91850 Bouray S/Juine (FR)
(74) Mandataire: Durand, Yves Armand Louis

(56) Documents cités:
- WO-A-89/12128
- AT-B- 385 529
- GB-A- 2 203 760
- US-A- 4 503 789

## Description

La présente invention concerne une installation de piquage, notamment pour garnitures de sièges de véhicules automobiles
On connaït des installations de piquage comprenant une machine à coudre fixe et une pièce à piquer mobile suivant les axes orthogonaux X et Y Les pièces à coudre sont cependant fixées sur des gabarits, ce qui impose obligatoirement un gabarit par pièce avec pour conséquence l'impossibilité de charger manuellement des pièces en temps masqué
On connaït également une installation de piquage utilisant une machine à coudre mobile sans arrêt de mouvement à chaque point (voir document US.A.4 503 789 par exemple). Cependant, ces installations connues ne fonctionnent que pour le piquage de petites pièces telles que des poignets de chemises.

La présente invention a pour but d'éliminer les inconvénients ci-desssus des installations connues.

Pour cela, l'installation conforme à l'invention pour le piquage notamment de garnitures de sièges de véhicules automobiles, du type comprenant un bâti sur lequel est aménagé au moins un poste de piquage équipé de moyens de maintien des pièces de garniture à piquer, une machine à coudre déplaçable et des moyens de commande de la machine à coudre et de son déplacement, est caractérisée en ce que les moyens de commande du déplacement de la machine sont agencés pour permettre un déplacement de celle ci soit en continu soit pas à pas selon la nature des pièces de garniture à piquer.

Selon une caractéristique de l'invention, les moyens de commande comprennent une première table montée mobile en translation sur le bati suivant une première direction, une seconde table sur laquelle est fixée la machine à coudre et montée mobile en translation sur la première table suivant une seconde direction perpendiculaire à la première direction des organes, par exemple moto-réducteurs, entraînant respectivement les première et seconde tables et une unité de commande transmettant des ordres de commande aux organes d'entraînement.

L'installation comprend, pour réaliser au moins un ourlet ou pli d'une pièce de garniture à un poste de piquage déterminé, un dispositif de maintien de la pièce de garniture sur un plan de travail du poste de piquage avant et pendant la formation du pli et agencé pour coopérer avec au moins un rebord du plan de travail de façon à former sur la pièce de garniture au moins une ligne de pliage délimitant un bord repliable de la pièce et un dispositif de rabattement du bord repliable sur la pièce de garniture et de blocage de cette dernière lors du piquage du bord rabattu sur la pièce de garniture.

Avantageusement, le dispositif de maintien comprend un vérin solidaire d'une pièce verticalement mobile au-dessus du plan de travail et dont la tige de vérin commande le déplacement dans un plan approximativement horizontal d'au moins une lame de maintien de la pièce de garniture de façon que la lame vienne en appui sur la pièce de garniture lors de la descente de la pièce verticalement mobile avec l'extrémité libre de la lame parallèle au rebord précité et très proche de celui-ci pour former le bord repliable de la pièce de garniture.

Selon un mode de réalisation, le vérin précité a sa tige horizontale solidaire d'une plaque de support de deux manchons coulissant bilatéralement parallèlement au plan de travail et portant tous les deux la lame de maintien précitée.

Selon un deuxième mode de réalisation, le vérin précité a sa tige horizontale commandant le déplacement simultané, par l'intermédiaire d'un ensemble de levier et de deux tiges de commande, de deux lames de maintien de la pièce de garniture susceptibles de venir en appui sur celle-ci avec leurs extrémités libres parallèles respectivement à deux rebords opposés du plan de travail et proches de ceux-ci pour former deux bords repliables de la pièce de garniture.

Les deux tiges de commande précitées sont reliées articulées respectivement à deux plaques supportant chacune deux manchons coulissant bilatéralement parallèlement au plan de travail et portant tous les deux une lame de maintien.

Le dispositif de rabattement et de blocage précité comprend au moins un vérin solidaire du bâti au niveau du plan de travail et dont la tige horizontale porte une lame disposée parallèlement à un rebord du plan de travail et pouvant avancer vers la pièce de garniture de façon à rabattre le bord repliable de la pièce de garniture et à maintenir élastiquement le bord replié par son extrémité libre après que cette dernière ait dépassé le rebord du plan de travail.

Avantageusement, les lames précitées sont chacune en forme de L, dont la partie horizontale est flexible.

L'installation comprend de plus, pour effectuer à un poste déterminé le piquage de fourreaux sur une pièce de garniture afin de créer des lignes de rappel sur la pièce visibles extérieurement, une bobine formée par une bande de fourreau enroulée, solidaire d'un axe horizontal librement rotatif fixé sur la machine à coudre, un guide de la bande de fourreau solidaire de la machine à coudre, deux mors d'entraînement de la bande de fourreau et d'amenée de celle-ci à une position déterminée sous l'aiguille de la machine à coudre pour permettre le piquage d'une partie de la bande de fourreau sur la pièce de garniture et un moyen , tel qu'un oiseau, découpant la bande de fourreau en un fourreau, de préférence sous la commande d'un vérin pneumatique lorsque l'élément de fourreau a été piqué sur une longueur déterminée.

Les deux mors précités font partie d'une pince, de préférence à commande pneumatique, accrochée à une tige d'un vérin de commande, de préférence pneumatique, et pincent la bande de fourreau au travers de deux lumières du guide de la bande de fourreau pour l'entraîner sous l'aiguille. L'installation comprend également, pour effectuer à un poste déterminé le piquage de deux ou plusieurs pièces de garnitures superposées, une plaque manoeuvrable manuellement pour le blocage des pièces à piquer, montée relativement à un plan de travail du bâti autour d'un axe de pivotement horizontal et comprenant une lumière de passage de l'aiguille de la machine à coudre et des moyens de verrouillage mécanique à sa position de blocage.

La pièce verticalement mobile précitée, en forme de plateau, est commandée par un vérin, de préférence pneumatique, fixé à une poutre d'un portique solidaire du bâti et est guidée axialement par trois arbres parallèles et verticaux coulissant relativement à la poutre.

L'installation comprend une unité de commande, de préférence numérique, et programmée pour actionner notamment les différents vérins précités, la pince précitée et commander le déplacement de la machine à coudre et de son moteur d'entraînement qui est fixé directement sur celle-ci.

L'invention sera mieux comprise, et d'autres buts, caractéristiques, détails et avantages de celle-ci apparaîtront plus clairement au cours de la description explicative qui va suivre faite en référence aux dessins schématiques annexés donnes uniquement à titre d'exemple illustrant plusieurs modes de réalisation de l'invention, et dans lesquels:
La figure 1 est une vue schématique en perspective de l'installation de piquage conforme à l'invention.
La figure 2 est une vue de côté représentant de façon agrandie la machine à coudre faisant partie de l'installation de l'invention. La figure 3 est une vue éclatée de pièces à piquer pour former la partie arrière d'un dossier avant d'un siège de véhicule automobile.
Les figures 4A à 4D montrent le principe de formation d'un pli à piquer sur une pièce de garniture.
La figure 5 est une vue en coupe agrandie de la partie cerclée en V de la figure 4B.
La figure 6 est une vue en coupe agrandie de la partie cerclée en VI de la figure 4D.
La figure 7 représente un ensemble situé à un ou plusieurs postes de travail de l'installation et destiné à supporter un dispositif de maintien d'une pièce de garniture.
La figure 8 est une vue de dessus d'un dispositif utilisé à un poste de travail déterminé et destiné à rabattre un bord de pièce de garniture pour former un pli et à bloquer ce pli en une position de piquage.
La figure 9 est une vue en coupe suivant la ligne IX-IX de la figure 8.
La figure 10 est une vue de dessus du dispositif de maintien d'une pièce de garniture lors de la formation d'un pli.
Les figures 11 et 12 sont des vues en coupe suivant respectivement les lignes XI-XI et XII-XII de la figure 10.
La figure 13 est une vue de dessus d'un deuxième dispositif utilisé à un autre poste de piquage et destiné au rabattement de bords d'une pièce de garniture et au blocage des plis formés pour leur piquage.
La figure 14 est une vue en coupe suivant la ligne XIV-XIV de la figure 13 et scindée en deux parties afin de mieux faire apparaître certains détails.
La figure 15 est une vue agrandie en coupe suivant la ligne XV-XV de la figure 13.
La figure 16 est une vue identique à celle de la figure 15 montrant le positionnement d'une tige et d'un élastique faisant partie d'une pièce de garniture.
La figure 16A est une vue en perspective suivant la flèche XVIA de la figure 16.
La figure 17 est une vue en coupe suivant la ligne XVII-XVII de la figure 13.
La figure 18 est une vue en coupe suivant la ligne XVIII-XVIII de la figure 13.
La figure 19 est une vue de dessus d'un dispositif utilisé au deuxième poste de piquage pour le maintien d'une pièce de garniture lors de la formation des plis de celle-ci.
La figure 20 est une vue en coupe suivant la ligne XX-XX de la figure 19.
La figure 21 est une vue en coupe partielle suivant la ligne XXI-XXI de la figure 19.
La figure 22 est une vue en coupe suivant la ligne XXII-XXII de la figure 19.
La figure 23 est une vue de dessus d'un troisième dispositif utilisé à un troisième poste de piquage et destiné à coudre un élastique d'un élément de l'arrière du dossier avant.
La figure 24 est une vue agrandie en coupe suivant la ligne XXIV-XXIV de la figure 23 et scindée en deux parties afin de mieux faire apparaître certains détails.
La figure 25 est une vue en coupe suivant la ligne XXV-XXV de la figure 23.
La figure 26 est une vue suivant la flèche XXVI de la figure 23.
La figure 27 est une vue suivant la flèche XXVII de la figure 23.
La figure 28 est une vue de dessus d'un dispositif utilisé à un quatrième poste de travail et permettant l'assemblage des pièces préparées aux trois postes précédents.
La figure 29 est une vue en section suivant la ligne XXIX-XXIX de la figure 28 et scindée en deux parties afin de mieux faire ressortir certains détails.
La figure 30 est une vue en coupe suivant la ligne XXX-XXX de la figure 28.
La figure 31 est une vue en coupe suivant la ligne XXXI-XXXI de la figure 29.
La figure 32 est une vue en coupe suivant la ligne XXXII-XXXII de la figure 28.
La figure 33 est une vue en coupe suivant la ligne XXXIII-XXXIII de la figure 28.
La figure 34 est une vue d'un dispositif utilisé à un cinquième poste de piquage pour assembler trois profilés de la figure 3 avec la pièce réalisée au quatrième poste de travail susmentionné.
La figure 35 est une vue agrandie en coupe suivant la ligne XXXV-XXXV de la figure 34.
La figure 36 est une vue en coupe suivant la ligne XXXVI-XXXVI de la figure 34.
La figure 37 est une vue en coupe suivant la ligne XXXVII-XXXVII de la figure 34.
La figure 38 est une vue en coupe suivant la ligne XXXVIII-XXXVIII de la figure 34.
La figure 39 est une vue de dessus du dispositif associé au dispositif de la figure 34 pour le maintien des profilés lors de leur assemblage avec la pièce réalisée au quatrième poste.
La figure 40 est une vue en coupe suivant la ligne XL-XL de la figure 39.
La figure 41 est une vue en coupe suivant la ligne XLI-XLI de la figure 39.
La figure 42 est une vue en coupe suivant la ligne XLII-XLII de la figure 39.
La figure 43A est une vue de dessus représentant un certain nombre de fourreaux cousus sur un tissu.
La figure 43B est une vue en coupe suivant la ligne XLIIIB-XLIIIB de la figure 43A.
La figure 44 représente en vue latérale un dispositif permettant de coudre les fourreaux de la figure 43A.
La figure 45 est une vue en coupe suivant la ligne XLV-XLV de la figure 44.
La figure 46 est une vue en coupe suivant la ligne XLVI-XLVI de la figure 44.

L'installation de piquage conforme à l'invention va être décrite en application à des garnitures de sièges de véhicules automobiles, étant bien entendu qu'elle s'applique également au piquage d'autres pièces de tissu que de telles garnitures.

En se reportant aux figures 1 et 2, l'installation de piquage comprend un bâti mécano-soudé 1 portant une table ou chariot 2 mobile en translation rectiligne suivant la direction X. La table 2 supporte elle même une table ou chariot 3 mobile en translation rectiligne suivant la direction Y perpendiculaire à la direction X. Sur la table 3 est fixée par des moyens appropriés tels que vis de fixation, une machine à coudre 4, dont le moteur d'entraînement 5 est directement fixé à la machine à coudre 4 par l'intermédiaire d'une plaque de support 6 solidaire de la machine 4. La table 2 est guidée suivant la direction X par deux tiges parallèles de guidage 7 solidaires du bâti 1 tandis que la table 3 est guidée suivant la direction Y par l'intermédiaire de deux tiges de guidage parallèles 8 solidaires de la table 2. Des éléments formant glissières 9 solidaires des tables 2 et 3 sont prévus pour assurer le guidage sans friction de chacune de ces tables. Le déplacement de la table 2 est commandé par un ensemble moto-réducteur 10 entraînant un pignon en engrènement avec une crémaillère solidaire du bâti 1, l'ensemble pignon-crémaillère n'étant pas représenté. De même, le déplacement de la table 3 est commandé par un ensemble moto-réducteur 11 entraînant un pignon en engrènement avec une crémaillère solidaire de la table 2, l'ensemble pignon-crémaillère n'étant pas représenté. L'alimentation électrique des ensembles moto-réducteurs 10 et 11 et du moteur électrique 5 de la machine à coudre 4 s'effectue par l'intermédiaire de deux chaînes porte-câbles 12, 13, connues en soi, permettant de suivre les déplacements des tables 2 et 3. Les tiges de guidage 7, 8 et les crémaillères associées respectivement aux tables 2, 3 sont protégées par des soufflets 14 et 15. La machine à coudre 4, connue en soi, est du type à grands bras 4a, 4b et à grande course de l'aiguille 4c.

Un portique 16 est fixé au bâti 1 par ses deux colonnes extrêmes verticales 17 et a sa partie supérieure formant châssis 18 de support d'un certain nombre de dispositifs 19, qui seront décrits ultérieurement et destinés au maintien de pièces de garniture en tissu.

Le bâti 1 supporte également un cadre 20 disposé sous le portique 16 et s'étendant approximativement sur toute la longueur de celui-ci. Le cadre 20 solidaire du bâti 1 par l'intermédiaire de vis supporte les plaques 21 servant de plan de travail et dont la quantité dépend du nombre de postes. Des poteaux verticaux 24 sont fixés entre la plaque de plan de travail 21 et le longeron avant 25 du châssis 18 à des intervalles égaux ou non de façon à définir un certain nombre de postes de travail. Il servent de support à des barrières optiques de sécurité connues en soi. Dans le cas présent, les poteaux 24 définissent cinq postes de travail, étant bien entendu que ce nombre n'est donné qu'à titre d'exemple non limitatif. A chaque poste de travail est associé un pupitre de commande 26 solidaire du cadre 20 et permettant à un opérateur d'accomplir des fonctions qui ressortiront de la description détaillée de l'installation qui va être faite.

Un dispositif à commande numérique, non représenté et connu en soi, permet de commander le fonctionnement programmé automatique de l'installation.

L'installation va être maintenant décrite en référence à des équipements qu'elle possède permettant de réaliser une pièce de garniture 27 représentée à titre d'exemple à la figure 3 et constituant la partie arrière d'un dossier avant d'un véhicule automobile. Cette pièce 27 est composée d'une partie basse arrière de dossier 28, d'une partie haute arrière de dossier 29, d'un vide-poche 30, d'un élastique 31 pour le vide-poche 30, de trois profilés 32 en matière plastique, d'une tringle métallique 33 et de deux élastiques 34 disposés sur la tringle 33.

La réalisation de la pièce 27 nécessite l'utilisation des cinq postes de travail de l'installation définis précédemment. A titre d'exemple, le poste de travail 1 est celui le plus à gauche par rapport à la figure 1 tandis que les postes 2 à 5 sont ceux qui se suivent successivement de la gauche vers la droite par rapport à cette figure.

Le poste 1 est agencé pour réaliser une couture supérieure de la partie basse arrière 28. Le poste 2 est agencé pour réaliser des coutures latérales et inférieure de la partie basse arrière 28. Le poste 3 est agencé pour coudre l'élastique 31 sur la poche 30. Le poste 4 est agencé pour assembler les trois pièces préparées aux postes 1, 2 et 3. Enfin, le poste 5 est agencé pour assembler les trois profilés 32 à l'ensemble réalisé au poste 4.

Référence est tout d'abord faite à la figure 7 représentant en détail un dispositif 19 destiné à être utilisé à certains postes de travail pour assurer le maintien de pièces de garniture. Dans l'exemple de la figure 1, trois dispositifs 19 sont prévus respectivement aux postes 1, 2 et 5.

Chaque dispositif 19 comprend un vérin 35, dont le corps vertical 36 est fixé au longeron 25 et la tige 37 est mécaniquement accouplée à un plateau horizontal 38 à mouvement vertical guidé par l'intermédiaire de trois arbres verticaux équidistants 39 coulissant dans des douilles à billes 40 incorporées dans trois manchons 41 coaxiaux aux arbres 39 et fixés au longeron 25 par des vis de fixation 42. Les arbres 39 sont réunis à leurs extrémités supérieures par une plaque horizontale 43 à l'aide de vis de fixation 44, la plaque 43 étant coaxiale au corps 36 du vérin 35 et se déplaçant relativement à ce dernier. Les arbres 39 ont leurs extrémités inférieures solidaires de la plaque 38 en s'engageant dans des manchons 45 fixés sur la plaque, des vis de fixation 46 solidarisant le plateau 38 aux arbres 39. Au plateau 38 sont assemblés des moyens de maintien de pièces de garniture qui diffèrent selon le type d'opération à accomplir sur une pièce de garniture au poste de travail où se trouve le dispositif 19.

Il est également utile, avant de décrire les différentes opérations accomplies aux postes 1 à 5, de se référer aux figures 4A à 4D, 5 et 6 montrant la façon dont un pli ou ourlet d'une pièce est formé et ensuite cousu par la machine à coudre 4.

Sur ces figures, la référence 47 désigne un vérin horizontal, de préférence pneumatique, dont le corps 48 est fixé sur le plateau de travail 21 et la tige 49 porte à son extrémité une tête 50 sous laquelle est fixée une lame flexible 51, par exemple en acier, et présentant une forme en L à barre horizontale allongée, dont l'extrémité est maintenue élastiquement en appui sur le plateau 21. Une vis 52 fixée dans la tête 50 permet de régler la pression élastique exercée par la lame 51. Une pièce de tissu P est posée sur le plateau de travail 21 de façon que l'un de ses bords recouvre l'extrémité de la lame 51 et un rebord 21a usiné dans le plateau 21 en s'étendant sensiblement parallèlement à l'extrémité de la lame 51 qui s'étend elle même transversalement à l'axe longitudinal du plateau 21. Au-dessus de la pièce P se trouve un ensemble 53 destiné au maintien de la pièce P pendant la formation d'un pli. Cet ensemble 53 n'a été représenté que schématiquement pour l'instant car sa structure diffère suivant le nombre de plis à réaliser sur une même pièce P. Cet ensemble est fixé au plateau 38 d'un dispositif 19 et porte une lame flexible 54, par exemple en acier, en forme de L pouvant ainsi être déplacée verticalement au-dessus de la pièce P. L'ensemble 53 est de plus agencé de façon à permettre un déplacement de la lame 54 parallèlement au plateau de travail 21. Lorsque la pièce P est positionnée comme représenté en figure 4A, le dispositif 19 et l'ensemble 53 sont commandés de façon à positionner la lame 54 avec le bord longiligne de celle-ci, s'étendant transversalement à l'axe longitudinal du plateau 21, situé pratiquement en aplomb du bord 21a. L'ensemble 53 est ensuite descendu vers la pièce P de façon que l'extrémité de la lame 54 en coopération avec le bord 21a crée une ligne de pliage P1 suivant le bord 21a. La lame 54 est maintenue en appui sur la pièce P pendant que la tige de vérin 49 est déplacée vers le bord 21a (vers la droite par rapport aux figures 4A-4D), ce qui amène la lame 51 à rabattre le bord repliable P2 de la pièce P au-dessus de la lame 54. La lame 51 est déplacée jusqu'à ce que son extrémité presse élastiquement l'extrémité rabattue du bord P2 de la pièce P. La lame 51 bloque ou coïnce ainsi l'extrémité du bord rabattu sur le plateau de travail 21. L'ensemble 53 est ensuite commandé pour déplacer la lame 54 vers la droite par rapport à la figure 4C de façon à dégager celle-ci du pli formé, la pression élastique exercée par la lame 51 étant telle qu'elle coïnce toujours le pli formé de façon que le retrait de la lame 54 puisse s'effectuer sans entraîner la pièce P. Une fois la lame 54 dégagée du pli, le dispositif 19 est actionné pour élever la lame 54 et la dégager complètement du plateau de travail. La machine à coudre 4 est ensuite déplacée selon un programme déterminé déclenché par l'opérateur à une position où son aiguille 4c et son pied de biche 4d sont au-dessus du pli formé à l'aplomb d'une lumière 21b du plateau 21 pour le passage de l'aiguille 4c lors du piquage du pli. La forme de la lumière 21b dépend bien entendu de la configuration de la couture à réaliser. Dans le cas présent, la lumière 21b est rectiligne et parallèle au rebord 21a. Lorsque la couture du pli est réalisée, la lame 51 est retirée du pli de la pièce P en rentrant la tige de vérin 49 dans le corps de vérin 48. La pièce P peut alors être ensuite utilisée a un autre poste de travail.

Les figures 8 à 12 représentent plus en détail l'équipement permettant de plier le bord supérieur de la partie basse arrière 28. Cet équipement comprend le vérin 47 fixé à son extrémité arrière à un axe vertical 55 solidaire d'une embase 56 fixée, par exemple par des vis de fixation, sur le plateau 21. L'embase 56 porte deux manchons parallèles 57 de guidage en translation rectiligne repectivement de deux tiges parallèles 58 solidaires de la tête 50. Comme représenté en figure 8, la tête 50 peut ainsi être déplacée entre une position inactive définie sur la demi-vue de gauche de cette figure correspondant à une position rétractée de la tige de vérin 49 et une position active de coincement du pli formé de la partie basse arrière de dossier 28 représentée sur la demi-vue de droite de la figure 8 et correspondant à une position de sortie de la tige de vérin 49. Le déplacement de la tête 50 et donc de la lame 51 s'effectue ainsi suivant une direction perpendiculaire à la direction longitudinale du plateau 21 symbolisée en X-X'. La partie basse arrière de dossier 28 est positionnée latéralement et en arrière sur le plateau 21 par des blocs de positionnement 59 solidaires du plateau 21. L'ensemble supérieur 53 maintenant la partie 28 lors de la formation du pli du bord supérieur de la partie 28 comprend un vérin 60, de préférence pneumatique, dont le corps 61 est fixé à son extrémité arrière à un axe vertical 62 solidaire d'une plaque horizontale de support 63 fixée au plateau 38 du dispositif 19. La tige horizontale 64 du vérin 60 a son extrémité mécaniquement reliée à une plaque verticale 65 à laquelle sont solidarisés deux manchons parallèles 66 disposés symétriquement par rapport à la tige de vérin 64 et coulissant sur deux tiges de guidage 67, dont les extrémités sont solidarisées à la plaque 63 par des pattes de fixation 68. Une plaque verticale 69 s'étendant sous les fourreaux 66 est solidarisée par des pattes de fixation flexibles 70 à la plaque 65. La plaque 69 porte à son extrémité inférieure une lame élastique 54 qui est celle représentée aux figures 4A-4D. La lame 54 est fixée à la plaque 69 par des vis de fixation 71. La plaque 63 supporte également deux organes 72 à têtes extrêmes 73 rappelées chacune élastiquement vers le bas par un ressort de compression précontraint 74 en appui entre le corps 75 de l'organe 72 et la tête 73. Une goupille 76 sert de butée de limitation de fin de course de la tête 73 tout en permettant un rapprochement de la tête 73 du corps 75. Les organes 72 constituent des moyens supplémentaires de maintien de la partie 28 lors de la formation du pli.

Les processus de pliage du bord supérieur de la partie 28 et de piquage du bord plié sont identiques à ceux décrits en référence aux figures 4A-4D et n'a donc pas à être détaillé.

Les figures 13 à 22 représentent l'équipement nécessaire pour réaliser les coutures latérales et inférieure de la partie 28 avec la tringle 33 logée dans le pli du bord inférieur de la partie 28 et les élastiques 34 portés par la tringle 33 et ressortant du pli au travers de découpes ou échancrures correspondantes 28a du bord inférieur de la partie 28. Les parties communes aux équipements des postes 1 et 2 portent les mêmes références. Ainsi, on retrouve notamment sur la figure 13 le vérin 47 permettant le déplacement de façon guidée de la lame 51 portée par la tête 50 pour effectuer le pliage du bord arrière de la partie 28, la lame 51 étant en position inactive sur la demi-vue de gauche de la figure 13 et en position active sur la demi-vue de droite de cette figure. La partie 28 est positionnée sur le plateau 21 par deux cales 59 en L solidaires du plateau 21 et dans lesquelles viennent en appui respectivement les deux coins du bord supérieur de la partie 28 qui a été plié et cousu au poste 1. Les deux bords latéraux symétriques de la partie 28 sont constitués chacun par deux côtés principaux 28b, 28c partant du bord inférieur et définissant entre eux un angle obtu et un petit côté 28d prolongeant le côté 28c de façon à définir une oreille de raccordement au bord supérieur de la partie 28. Pour plier les bords latéraux de la partie 28, quatre lames 77, 78 épousant la forme des bords latéraux sont utilisées. Les deux lames 77 sont identiques ainsi que les deux lames 78 et sont disposées symétriquement par rapport à l'axe Y-Y′ perpendiculaire à l'axe X-X′ et passant par l'axe longitudinal du vérin 47. Chaque lame élastique 77 est fixée à une tête de support 79 à laquelle sont solidarisées deux tiges parallèles 80 coulissant respectivement dans deux manchons 81 solidaires d'une embase 82 fixée sur le plateau 21 de façon à permettre un guidage en translation rectiligne de la tête 79 entre une position inactive et une position active. Le déplacement de la tête 79 est effectué par un vérin 83, dont le corps 84 est fixé à son extrémité arrière à l'embase 82 et la tige 85 est mécaniquement accouplée à la tête 79. Dans la mesure où les deux vérins 84 ont leurs axes définissant les côtés d'un triangle isocèle, dont la bissectrice est sensiblement confondue avec l'axe Y-Y′ et l'axe de chaque tige de guidage 80 définit avec l'axe du vérin 84 un angle interne obtus, le mécanisme d'accouplement de la tige 85 à la tête 79 doit comporter une plaque triangulaire de renvoi formant levier 86 poussant ou tirant la tête 79 suivant respectivement l'avancement ou la rétractation de la tige de vérin 85. La plaque 86 pivote autour d'un axe fixe 87 et est reliée de façon articulée respectivement à l'extrémité de la tige de vérin 85 et à l'extrémité d'une partie formant chape 88 articulée à son extrémité opposée à la tête 79 et sensiblement parallèle aux tiges de guidage 80.

Chaque lame 78 est portée par une tête 89 à mouvement guidé en translation rectiligne perpendiculaire à l'axe Y-Y′ à l'aide d'éléments 90-98 de structure et de fonctionnement identiques à la structure et au fonctionnement des éléments 80-88 décrits précédemment. Les vérins 93 s'étendent dans le même sens que les vérins 47 et 83 et sont approximativement parallèles à l'axe Y-Y′. Il est à noter que chaque lame 78 comporte une extrémité principale parallèle à l'axe Y-Y′ et une autre extrémité divergente pour replier le bord en oreille de la partie 28.

La lumière 21b de passage de l'aiguille 4c de la machine 4 a une forme vue de dessus identique à la forme définie par les bords latéraux et inférieur de la partie 28. Le plateau 21 comporte un rebord 21a entourant la lumière 21b parallèlement à celle-ci, les parties du rebord 21a correspondant respectivement aux côtés 28b, 28c, 28d de la partie 28 étant utilisées pour définir la ligne de pliage de ces bords.

La lame 51 comporte deux découpes rectangulaires 51a de forme identique aux découpes 28a de la partie 28 et alignées avec les découpes 28a lorsque la partie 28 est correctement posée sur le plateau de travail 21. En se reportant plus particulièrement aux figures 15, 16 et 16A, une plaque 99 est fixée sur le plateau 21 et comporte deux doigts 100 parallèles à l'axe Y-Y' et disposés de telle manière que les découpes 28a de la partie 28 soient approximativement en alignement respectivement avec les deux doigts 100 en entourant ces derniers lorsque la partie 28 est posée sur le pateau 21. Les deux doigts 100 comportent chacun une gorge à fond arrondi 101 de réception de la tringle 33 que est maintenue en appui sur le fond 101 par une languette élastique 102 épousant la partie supérieure de la tringle 33. La languette 102 est prise en sandwich entre la plaque 99 et une plaque supérieure 103 fixée à la plaque 99. Chaque élastique 34 monte sur la tringle 33 passe entre une face latérale d'un doigt 100 et la face interne adjacente d'une découpe 28a. Une portion de gorge 104 est usinée par meulage sur le plateau 21 pour permettre le passage de la portion de l'élastique 34 passant sous la tringle 33. L'élastique 34 passe à travers une ouverture 105 d'un pied 106 solidaire de la plaque 103 et est accroché à un pion d'ancrage 50a fixé sur la tête 50. Chaque élastique 34 se trouve ainsi maintenu précontraint pendant le piquage de la partie 28.

L'ensemble supérieur 53 maintenant la partie 28 sur le plateau 21 pendant le pliage des bords latéraux et inférieur de cette partie comprend un vérin 107, de préférence pneumatique, actionnant simultanément deux lames élastiques parallèles opposées en forme de L 108 de forme correspondant à celle définie par les côtés 28b, 28c et 28d de la partie 28 (figures 19 à 22). Le corps 109 du vérin 107 est fixé à son extrémité arrière à une plaque de support 110 par un axe vertical 111 solidaire de la plaque 110. Cette dernière est assemblée au plateau 38 du dispositif 19. La tige 112 du vérin 107 est reliée de façon articulée par une chape 113 à une extrémité d'un levier 114 pivotant autour d'un axe vertical 115 solidaire de la plaque 110. L'extrémité du levier 114 opposée à celle reliée à la chape 113 est reliée de façon articulée, par l'intermédiaire d'une chape 116, à l'extrémité d'une tige 117, dont l'extrémité opposée est reliée de façon articulée, par une chape 118, à une plaque verticale 119 se déplaçant de façon guidée en translation rectiligne au-dessus de la partie 28 perpendiculairement à l'axe Y-Y′. Pour cela, la plaque 119 supporte deux fourreaux parallèles 120 coulissant respectivement sur deux tiges 121 solidaires de la plaque 110 par des pattes de fixation 122. La plaque verticale 119 supporte élastiquement par ses deux extrémités une plaque 123 de support d'une lame 108. La liaison élastique entre les deux plaques 119 et 123 s'effectue par deux lames élastiques supérieure et inférieure 124. La partie du levier 114 située entre l'axe 115 et l'extrémité raccordée à la chape 113 est reliée de façon articulée à une tige 117 identique à la tige 117 précédemment décrite de façon à déplacer l'autre lame 108 de façon guidée par des moyens identiques aux moyens 118-124.

La réalisation des coutures latérales et inférieure de la partie 28 va être maintenant expliquée.

L'opérateur pose la partie 28 sur le plateau de travail 21 du poste 2 de façon à la positionner par les cales de positionnement 59, ce qui amène automatiquement les découpes 28a en correspondance respectivement avec les deux doigts 100, c'est-à-dire que ces derniers sont engagés sensiblement en alignement dans les decoupes 28a. Bien entendu, la lumière 21b est recouverte par les bords latéraux et inférieur de la partie 28. L'opérateur place ensuite la tringle 33 munie de ses élastiques 34 sur la partie 28 et les doigts 100 en dégageant élastiquement vers le haut les languettes flexibles 102 et les relâchant ensuite pour qu'elles maintiennent élastiquement la trïngle 33 sur les doigts 100. Chaque élastique 34 situé entre un doigt 100 et un bord latéral d'une découpe 28a est passé à travers l'ouverture 105 et accroché au pied correspondant 50a. La tringle 33 fait ainsi office d'organe de maintien ou de blocage du bord inférieur de la partie 28 sur le plateau 21 pendant l'opération de piquage. Les lames 108 de l'équipement supérieur associé au poste 2 sont préalablement positionnées relativement aux bords latéraux de la partie 28 par actionnement du vérin 107 qui déplace par l'intermédiaire du levier 114 les lames 108 dans le sens d'un rapprochement ou d'un éloignement perpendiculairement à l'axe Y-Y' suivant la position souhaitée. Une fois positionnées, les lames 108 sont abaissées jusqu'à venir élastiquement en appui sur les parties correspondantes des bords latéraux de la partie 28 de façon à former les lignes de pliage avec le rebord 21a et maintenir cette dernière sur le plateau 21 lors de la formation des plis correspondants. Les lames 51, 77 et 78 sont ensuite déplacées simultanément par leurs vérins d'actionnement respectifs 47, 83 et 93 vers la lumière 21b. La lame 51, lors de son déplacement, rabat la partie externe du bord inférieur de la partie 28 délimitée par la tringle 33 par dessus cette dernière jusqu'à ce que son extrémité maintienne élastiquement la partie rabattue en coinçant une portion du bord rabattu sur la tringle 33. Simultanément, les lames 77, 78 ont rabattu les bords latéraux de la partie 28 à la manière expliquée en référence notamment aux figures 4A-4D. La référence 28' apparaissant sur la demi-vue de droite de la figure 13 indique les bords rabattus latéraux et inférieur de la partie 28. Les lames 108 sont ensuite dégagées de leurs plis correspondants par actionnement du vérin 107 en les rapprochant l'une de l'autre et soulevées par actionnement du vérin 35 du dispositif 19. La machine à coudre 4 est ensuite déplacée selon le cycle de travail indiqué par la référence 125 en figure 13 de façon que l'aiguille 4c soit en alignement avec la lumière 21b et suive la forme de cette dernière pour coudre les bords rabattus latéraux et inférieur de la partie 28. Une fois ces bords cousus, les lames 51, 77 et 78 sont dégagées de leur position de maintien et la partie 28 est retirée du poste de travail 2 pour être assemblée au poste 4 comme cela sera expliqué ultérieurement. La partie 28 comporte ainsi la tringle 33 maintenue dans son pli inférieur cousu avec les élastiques 34 maintenus relativement à la tringle 33 par les découpes 28a en faisant saillie de la partie 28.

Les figures 23 à 27 représentent l'équipement nécessaire au poste 3 pour coudre l'élastique 31 à la poche 30. Les éléments identiques et accomplissant les mêmes fonctions que ceux décrits aux précédentes figures portent les mêmes références.

Cet équipement comprend ainsi un vérin 47, dont la tige 49 commande de façon guidée le déplacement d'une lame 51 destinée à rabattre un bord de la pièce 30 de la façon déjà décrite précédemment. Sur le plateau 21 sont fixées une cale 126 de positionnement du bord inférieur de la pièce 30 et deux cales latérales 127 de positionnement des bords latéraux de la pièce 30. Les cales latérales 127 se terminent à l'opposé de la cale 126 respectivement par deux doigts 128 définissant par rapport au plateau de travail 21 du poste 3 un espace permettant le passage de l'élastique 31 et servant de butée à deux pinces 129 pinçant les extrémités libres de l'élastique 31.

La lumière 21b de passage de l'aiguille 4c de la machine à coudre 4 comporte une portion droite longiligne 21b1 s'étendant parallèlement à la lame 51 sur une longueur sensiblement égale à celle-ci et deux petites portions droites extrêmes 21b2 perpendiculaires à la portion 21b1 et s'étendant vers la lame 51, la longueur des portions 21b2 étant légèrement supérieure à la largeur de l'élastique 31.

L'équipement comprend de plus un dispositif 130 à plots ou broches 131 susceptibles d'occuper une position inactive et une position active de maintien par pression de la pièce 30 sur le plateau de travail 21. Le dispositif 130 comprend deux cornières extrêmes 132 fixées, par exemple par des vis de fixation 133, et dont les joues verticales 132a supportent entre elles de façon pivotante un arbre 134 perpendiculaire à l'axe Y-Y′ et auquel est solidarisée une poignée allongée de manoeuvre en U 135. Des plaques parallèles 136 solidarisent à l'arbre 134 une plaque 137 parallèle à l'arbre 134 et sur laquelle sont fixés à intervalles reguliers les plots 131. Dans le cas présent, quatre plots 131 sont prévus. Ces plots ont chacun une tête 131a et une tige filetée 131b vissée à travers la plaque 137 et solidarisée à cette dernière par un écrou 138. Les deux plaques extrêmes 136 portent sur leur face extérieure respectivement deux axes 139 d'accrochage respectivement de deux extrémités de ressorts 140 dont les extrémités opposées sont accrochées à deux axes 141 solidaires des joues 132a. En position inactive du dispositif 130, les ressorts 140, qui sont des ressorts de traction, ont leurs spires jointives et, en position active du dispositif 130, sont tirés de façon à exercer une composante de forces tendant à appliquer les plots 131 sur la pièce 30 et à les maintenir à cette position. Les branches de la poignée 135 passent sous la plaque 137 comme représenté à la position inactive sur la demi-vue de gauche de la figure 23.

La couture de l'élastique 31 à la pièce 30 s'effectue comme suit.

Le dispositif 130 est en position inactive et la tige 49 du vérin 47 est rétractée. L'opérateur positionne la pièce 30 sur le plateau 21 par les cales 126-127 de façon que le bord supérieur de la pièce 30 recouvre la lame 51 comme représenté à la figure 25. L'élastique 31 est ensuite tendu sur la pièce 30 en passant sous les deux doigts 128 de la cale 127 et les pinces 129 sont accrochées aux extrémités libres de l'élastique 31. En relâchant ce dernier, les pinces 129 viennent en butée contre les doigts 128 de manière à maintenir l'élastique 31 tendu. La lame 51 est ensuite déplacée par actionnement du vérin 47 vers la portion 21b1 de la lumière 21b de façon à rabattre le bord supérieur de la partie 30 au-dessus de l'élastique 31 et jusqu'à ce que l'extrémité de la lame 51 maintienne élastiquement le pli formé sur l'élastique 31. Bien entendu, la poignée 135 a été préalablement manoeuvrée de façon à appliquer les plots 131 sur le bord inférieur de la pièce 30 pour qu'elle soit maintenue pendant l'opération de formation du pli et de piquage de celui-ci. La machine à coudre 4 est ensuite déplacée suivant le trajet représenté en trait mixte en 142 à la figure 23 de façon que l'aiguille 4c se déplace en alignement avec les portions 21b2 et 21b1 de la lumière 21b pour coudre ensemble le pli et l'élastique 31 à la pièce 30. Une fois l'opération de piquage terminée, la barre de manoeuvre 135 est ramenée en position inactive et la lame 51 est dégagée de la pièce 30 qui est récupérée pour être assemblée, au poste 4, à la pièce 28 telle que réalisée aux postes 1 et 2.

Les figures 28 à 33 illustrent l'équipement du poste 4 destiné à coudre les unes sur les autres la partie 28 munie de la tringle 33 et des élastiques 34, la pièce 30 avec son élastique 31 et la partie haute arrière de dossier 29 par une seule couture reliant bord à bord le bord supérieur de la partie 28, le bord de la pièce 30 opposé à celui où est cousu l'élastique 31 et le bord supérieur de la partie 29. Pour cela, la pièce 28 est posée sur le plateau de travail 21 du poste 4 et positionnée par deux cales supérieure 143 et inférieure 144 parallèles à la lumière de piquage 21b, et deux cales latérales 145. La pièce 30 est ensuite placée sur la partie 28 en tirant l'élastique 31 par ses extrémités de façon à les faire passer sous deux doigts de butée 146 définissant un espace au-dessus du plateau 21 et faisant partie chacun d'un bloc 147 fixé sur le plateau 21 par des vis de fixation 148. Des pinces 129, identiques à celles mentionnées au poste précédent, sont fixées aux deux extrémités libres de l'élastique 31 de façon à venir en butée contre les deux doigts 146 après relâchement de l'élastique 31, qui se trouve ainsi tendu pendant l'opération de piquage. La pièce 30 est positionnée sur la partie 28 par la cale 143 et deux cales inférieures en équerre 149 solidaires du plateau 21. La partie 29 est ensuite placée sur la pièce 30 en recouvrant de plus l'extrémité de la partie 28 comportant la tringle 33 et les élastiques 34 et la cale 144 comme cela ressort de la figure 30. La partie 29 est positionnée par la cale 143, une cale inférieure 150 et deux cales latérales 151 solidaires du plateau 21.

Les bords jointivement superposés de la partie 28, de la pièce 30 et de la partie 29 qui doivent être cousus sont appliqués les uns sur les autres par une plaque presseuse 152 montée pivotante dans un plan vertical autour d'un axe horizontal 153 solidaire d'un étrier 154 fixé sur le plateau 21. La plaque 152 comporte une lumière 155 qui, en position active de la plaque 152, est en alignement avec la lumière 21b. Sur la plaque 152 sont fixées deux ailes verticales 156 et 157, l'aile 157 étant réalisée sur toute la longueur de la plaque 152 tandis que l'aile 156 est de plus courte longueur de façon à définir par ses extrémités deux passages de l'aiguille 4c de la machine à coudre 4. En alignement de l'aile 156 et définissant avec cette dernière l'un des passages de l'aiguille 4c, est fixée une troisième aile 158 partant sensiblement de l'axe 153. Entre l'aile 158 et l'aile 157 est fixé un axe transversal 159, dont les deux extrémités s'encliquètent élastiquement respectivement dans deux lames métalliques 160 formant un crochet de maintien de la plaque 152 à sa position levée inactive représentée à la figure 29. Les lames de blocage 160 sont fixées, par des vis de fixation 161, à une potence 162 solidaire du plateau 21. La plaque 152 comporte une poignée de préhension 163 et est bloquée en position active par un dispositif de verrouillage 164 verrouillant une partie horizontale formant doigt extrême 165 de la plaque 152. Le dispositif 164 comprend une plaque 166 pouvant pivoter sur un axe fixe horizontal 167 dans un plan perpendiculaire à la lumière 155 entre une position de déverrouillage du doigt 165 à l'encontre de la force de rappel d'un ressort de compression 168 et une position de verrouillage du doigt 165 à laquelle elle est maintenue par une butée 169 sur laquelle s'appuie un bras 170 de manoeuvre de la plaque 166 par l'action de la force de rappel exercée par le ressort 168. L'axe 167 est solidaire d'un étrier 171 fixé sur le plateau 21 par des vis de fixation 172. La plaque 166 comporte une partie supérieure 166a formant crochet de verrouillage du doigt 165.

Le fonctionnement de l'équipement du poste 4 résulte à l'évidence de la description qui en a été faite ci-dessus et n'a donc pas à être détaillé sinon que la référence 173 indique en trait mixte le trajet de l'aiguille 4c de la machine à coudre 4, le piquage étant effectué le long de la lumière 155.

Une fois la couture de liaison des parties 28-30 réalisée, la plaque 152 est déverrouillée en manoeuvrant la barre 170 dans le sens du déverrouillage et les pinces de retenue de l'élastique 31 sont enlevées, ce qui fronce le bord correspondant de la pièce 30. Cet assemblage de pièces est ensuite amené au poste 5 pour être assemblé avec les trois profilés en plastique 32.

L'équipement nécessaire pour coudre les profilés 32 est représenté aux figures 34 à 42. Cet équipement comprend des moyens de positionnement et de maintien de l'assemblage des pièces 28-30 réalisé au poste 4 et désignées pour la simplicité par la référence générale P.

Ces moyens comprennent des cales supérieure et latérales 174 fixées sur le plateau 21 à l'aide de vis de fixation 175 dont les faces internes 174a assurent le positionnement latéral des profilés 32 comportant une plaque de base 32a en appui sur le plateau 21 en chevauchant la lumière 21b de passage d'aiguille 4c et une partie en forme de crochet 32b venant en appui contre les faces internes 174a des cales 174. Les profilés 32 sont maintenus à cette position par un certain nombre de languettes élastiques 176 fixées sur les cales 174 par des moyens de fixation, tels que des rivets 177. Ces languettes viennent élastiquement en appui sur la partie en crochet 32b de chaque profilé 32.

La pièce P est posée sur le plateau de travail 21 en venant recouvrir par ses bords latéraux et supérieur les faces planes 32a des profilés 32 et est positionnée d'une part par une cale de positionnement 178 solidaire du plateau 21 et d'autre part par des extrémités libres des parties en crochet 32b des profilés 32 et contre lesquels viennent en appui les bords latéraux et supérieur de la pièce P. Des cales latérales 179 du plateau 21 sont également prévues pour le positionnement de la pièce P.

La pièce P comporte deux oreilles P3 en prolongement de part et d'autre de l'élastique 31 et accrochées à deux becs fixes 180 de façon à tendre l'élastique 31 lors du piquage des profilés. Chaque bec 180 est solidaire d'une plaque 181 à trous oblongs 182 de réglage de la position de la plaque 181 suivant une direction perpendiculaire à l'axe Y-Y′ selon la tension déterminée à exercer sur l'élastique 31, la plaque 181 étant fixée à la position voulue par des vis de fixation 183. Le réglage de la position de chaque plaque 181 s'effectue par une vis 185 librement rotative dans un bloc 184 solidaire du plateau 21 et dont l'extrémité filetée est vissée dans la plaque 181.

L'équipement du poste 5 comprend également deux dispositifs 186 de maintien de la pièce P pendant le piquage à celle-ci des profilés 32. Chaque dispositif 186 comprend un levier 187 pivotant autour d'un axe fixe 188 monté sur un étrier de support 189 solidaire du plateau 21 par des vis de fixation 190. Le levier 187 a l'un de ses bras de levier 187a, de plus grande longueur, portant à son extrémité un plot 191 destiné à exercer une pression de maintien de la pièce P sur le plateau 21 et son autre bras de levier 187b, de plus courte longueur, relié de façon articulée par un axe 192 à une plaque 193 de commande du pivotement du levier 187. Une poignée de manoeuvre 194 de la plaque 193 est solidarisée à cette dernière. La plaque 193 est également reliée de façon articulée par un axe 195 à l'extrémité d'un bras 196, dont l'extrémité opposée pivote autour d'un axe fixe 197 solidaire de l'étrier 189. Le fonctionnement du dispositif 186 se déduit aisément de la figure 35. Ainsi, le pivotement du levier 187 de sa position active de coincement de la pièce P à sa position inactive approximativement verticale représentée en trait mixte s'effectue en manoeuvrant la poignée 194 dans le sens de la flèche F1, ce qui se traduit par le pivotement du bras 196 autour de l'axe 197 suivant la flèche F2 et la plaque 193 agit sur l'extrémité du bras de levier 187b suivant la flèche F3 pour faire pivoter vers le haut le levier 187.

Les figures 39 à 42 représentent la partie supérieure de l'équipement du poste 5 destinée à mantenir la pièce P lors du piquage des profilés 32.

Cette partie supérieure comprend deux jeux de lames flexibles latérales en forme de L 198 et une lame flexible supérieure 199.

Chaque jeu de lames 198 comprend trois lames séparées fixées respectivement à trois plaques de support 200, à l'aide de vis de fixation 201, sensiblement parallèles à l'axe Y-Y' de la figure 39 et comportant des échancrures oblongues 202 traversées par les vis 201 pour régler la position des lames 198 suivant la direction perpendiculaire à l'axe Y-Y'. Les plaques 200 sont solidarisées à des bras fixes 203 en forme de plaques perpendiculaires à l'axe Y-Y' et solidarisées à un fourreau 204 parallèle à l'axe Y-Y' monte rotatif autour d'un axe 205. A chaque fourreau 204 est également solidarisée une plaque 206 s'étendant à l'opposé des plaques 203 parallèlement à celles-ci ou les prolongeant et comportant une patte 207 perpendiculaire à la plaque 206. Une vas 208 traversant la plaque 207 est solidarisée à cette dernière par un écrou 209 et sert de butée de positionnement angulaire de la ou des plaques 203 associées en position inactive. Les vis 208 viennent en butée contre la face inférieure d'un plateau supérieur de support 210 solidarisé au plateau 38 du dispositif 19. Bien entendu, l'axe commun 205 de rotation des fourreaux 204 est solidarisé au plateau 210 par des pieds de fixation 211. Aux plaques 203 sont solidarisées, par exemple par soudage et perpendiculairement à celles-ci, des pattes 212 traversées par des tiges filetées 213 solidarisées aux pattes 212 par des écrous 214. Chaque tige filetée 213 porte un écrou 215 servant de face d'appui d'une spire extrême d'un ressort 216 dont la spire extrême opposée est en appui au fond d'un trou borgne 217 du plateau 210. L'ensemble tige 213 et ressort 216 est disposé parallèlement à la vis 208 à l'opposé de cette dernière relativement aux fourreaux 204. On comprendra qu'en abaissant par le dispositif 19 les lames 198 jusqu'à ce qu'elles viennent en contact sur la pièce de tissu P, les plaques 203 pivoteront à l'encontre de la force de rappel des ressorts 216 de manière à maintenir en appui plan les lames 198 sur la pièce P. La lame 199 est fixée de manière identique aux lames 198 par des moyens identiques à ceux décrits précédemment. La figure 42 montre précisément ces moyens permettant à la lame 199 d'être apposée en appui sur le bord correspondant de la pièce P avec pivotement dans le sens des aiguilles d'une montre des deux plaques 203 à l'encontre de la force de rappel des ressorts 216.

Contrairement aux postes 1 à 4 où l'aiguille 4c de la machine à coudre 4 travaillait en continu pour effectuer les différents piquages mentionnés, l'aiguille 4c se déplace pas à pas pour le piquage des profilés à la pièce P afin d'éviter de casser l'aiguille traversant la matière plastique relativement dure de ces profilés. Le trait mixte portant la référence 218 symbolise le cycle de travail de la machine 4 pour que l'aiguille 4c couse les bords latéraux et supérieur de la pièce P sur les profilés 32.

Les figures 44 à 46 représentent un dispositif 219 pour coudre des fourreaux 220 de tissu sur une pièce de tissu 221 comme représenté aux figures 43A et 43B, la pièce 221 étant maintenue fermement de façon appropriée sur le plateau 21 d'un poste de travail, par exemple à l'aide de plots de pression ou d'une plaque presseuse déjà décrits précédemment.

Le dispositif 219 comprend une bobine 222 constituée par l'enroulement d'une bande de tissu formant fourreau montée sur un axe 223 librement rotatif sur un support 224 solidaire de la machine à coudre 4. La bande formant fourreau 225 passe à travers un guide 226 par l'intermédiaire d'une poulie de renvoi 227 qui est fixée avec le guide 226 à la machine 4 par l'intermédiaire d'un support 228. Le guide 226 comporte une partie rectiligne verticale suivie d'une partie courbe prolongée par une partie rectiligne faisant un angle obtus par rapport au plateau 21. Cette dernière partie comporte deux lumières parallèles opposées 229 pour le passage de deux mors 230 de préhension et d'entraînement de la bande de fourreau 225 sur une distance déterminée A. Les mors 230 font partie d'une pince à commande penumatique, connue en soi, pouvant se déplacer de façon guidée dans la direction des lumières 229 sous la commande d'un vérin pneumatique 232, dont la tige de vérin comporte une chape 233 enserrant une partie coudée 234 d'une plaque 235 solidaire du corps de pince 231. Le guidage du corps de pinoe 231 est assuré par un coulisseau 236 solidaire de la plaque 235 et guidé en translation rectiligne par une coulisse 237 solidaire d'une plaque fixe 238 faisant partie du support 228. Au niveau de la sortie ou extrémité aval du guide 226 se trouve un ciseau de découpe de la bande de fourreau 225 comprenant une lame tranchante 239 montée pivotante autour d'un axe 240 solidaire d'un châssis fixe 241 sous la commande d'un vérin pneumatique 242 dont la tige 243 est reliée à la lame 239 par une chape 244.

Le fonctionnement du dispositif 219 est le suivant.

Après la mise en place d'une pièce de tissu 221 sur le plateau 21, la machine à coudre 4 est déplacée suivant les directions X et Y de façon que l'aiguille 4c soit positionnée suivant une ligne de piquage. Une bande de fourreau 225 est mise en place sous l'aiguille 4c par le vérin 232, la pince 231 et les mors 230. La machine à coudre est mise en marche et est déplacée de façon à coudre sur une longueur ou cote déterminée la bande de fourreau 225 sur la pièce 221. L'aiguille se déplace pour cela dans la direction indiquée par la flèche F4 de la figure 44. La cote est programmée de préférence par le dispositif à commande numérique, et lorsque cette cote est atteinte, le dispositif à commande numérique provoque l'arrêt de la machine à coudre et celui de son déplacement. Le vérin 224 actionne la lame de découpe 239 pour couper la bande de fourreau 225 et lorsque l'opération de découpe est terminée, la machine à coudre 4 termine son cycle de piquage du fourreau 220 sur la pièce 221.

L'installation peut comporter des barrières de sécurité à chaque poste de travail, du type à faisceaux lumineux formant rideau de protection validé par l'opérateur à l'aide du pupitre de commande 26 associé au poste de travail, la machine à coudre 4 étant alors autorisée, par l'opérateur, à effectuer une opération de piquage préalablement programmée dans le dispositif à commande numérique à un poste de travail, tout en permettant un travail en temps masqué puisqu'on peut préparer un poste pendant que la machine à coudre travaille à un autre.

Bien entendu, le dispositif à commande numérique est adapté pour actionner automatiquement selon des cycles programmés tous les différents vérins et éléments commandables susmentionnés et mettre en service le moteur d'entraînement 5 de la machine à coude 4.

Les pièces à assembler par piquage sont placées manuellement à chaque poste de travail puis bloquées en position par l'intermédiaire du pupitre de commande 26 et des vérins correspondants sous le contrôle du dispositif à commande numérique.

L'installation conforme à l'invention permet de réaliser la couture de pièces de garniture dans des délais extrêmement courts en augmentant la qualité de couture tout en ayant une excellente fiabilité et une productivité accrue. De plus, le dispositif à commande numérique, dans le cas d'un piquage pas à pas ou intermittent, lorsque cela est nécessaire pour éviter la flexion ou rupture de l'aiguille 4c lors du piquage de matière dure (élastique ou cuir) ou lors de l'arrêt des mouvements X et Y lorsque l'aiguille 4c rentre en contact avec le tissu et sort de celui-ci après avoir effectué un noeud, peut piloter le déplacement suivant X et Y en 0,05 secondes pour un point de couture de 5 mm à une cadence de 500 points par minute.

## Revendications

1. Installation de piquage, notamment pour garnitures de sièges de véhicules automobiles, du type comprenant un bâti (1) sur lequel est aménagé au moins un poste de piquage équipé de moyens de maintien des pièces de garniture à piquer, une machine à coudre déplaçable (4) et des moyens de commande de la machine à coudre (4) et de son déplacement, caractérisée en ce qu'elle comprend :
- des moyens (53 ; 47, 51 ; 83, 77 ; 93, 78) de réalisation d'au moins un ourlet ou pli d'une pièce de garniture (28 ; 30) ;
- des moyens (222, 226, 230, 239, 242) de piquage de fourreaux (220) sur une pièce de garniture (221) ;
- des moyens (152, 164) de piquage de deux ou plusieurs pièces de garniture superposées ; et
- des moyens (47, 51) pour coudre un pli d'une pièce de garniture (28) retenant une tringle (33).

2. Installation selon la revendication 1, caractérisée en ce que les moyens de réalisation précités d'au moins un ourlet ou pli de la pièce de garniture (28 ; 30) à un poste de piquage comprennent un dispositif de maintien (53) de la pièce de garniture sur un plan de travail (21) du poste de piquage avant et pendant la formation du pli et agencé pour coopérer avec au moins un rebord (21a) du plan de travail (21) de façon à former sur la pièce (28 ; 30) au moins une ligne de pliage délimitant un bord repliable de la pièce (28 ; 30) et un dispositif (47, 51 ; 83, 77 ; 93, 78) de rabattement du bord repliable sur la pièce de garniture (28 ; 30) et de blocage de cette dernière lors du piquage du bord rabattu sur la pièce de garniture.

3. Installation selon la revendication 2, caractérisée en ce que le dispositif de maintien précité comprend un vérin (60 ; 107) solidaire d'une pièce (38) verticalement mobile au-dessus du plan de travail (21) et dont la tige de vérin commande le déplacement dans un plan approximativement horizontal d'au moins une lame (54 ; 108) de maintien de la pièce de garniture (28 ; 30) de façon que la lame vienne en appui sur la pièce de garniture lors de la descente de la pièce verticalement mobile (38) avec l'extrémité libre de la lame parallèle au rebord (21a) précité et très proche de celui-ci pour former le bord repliable précité de la pièce de garniture (28 ; 30).

4. Installation selon la revendication 3, caractérisée en ce que le vérin (60) précité a sa tige horizontale (64) solidaire d'une plaque de support (65) de deux manchons (66) coulissant bilatéralement parallèlement au plan de travail et portant tous les deux la lame de maintien (63) précitée.

5. Installation selon la revendication 3, caractérisée en ce que le vérin (107) précité a sa tige horizontale (112) commandant le déplacement simultané par l'intermédiaire d'un ensemble de levier (114) et de deux tiges de commande (117), de deux lames de maintien (108) de la pièce de garniture (28) susceptibles de venir en appui sur celle-ci avec leurs extrémités libres parallèles respectivement à deux rebords opposés (21a) du plan de travail (21) et proches de ceux-ci pour former deux bords repliables de la pièce de garniture (28).

6. Installation selon la revendication 5, caractérisée en ce que les deux tiges de commande (117) sont reliées articulées respectivement à deux plaques (119) supportant chacune deux manchons (120) coulissant bilatéralement parallèlement au plan de travail (21) et portant tous les deux une lame de maintien (108).

7. Installation selon l'une des revendications précédentes, caractérisée en ce que le dispositif de rabattement et de blocage précité comprend au moins un vérin (47) solidaire du bâti (1) au niveau du plan de travail (21) et dont la tige horizontale (49) porte une lame (51) disposée parallèlement à un rebord (21a) du plan de travail (21) et pouvant avancer vers la pièce de garniture (28) de façon à rabattre le bord repliable de la pièce de garniture et à maintenir élastiquement le bord replié par son extrémité libre après que cette dernière ait dépassé le rebord (21a) du plan de travail.

8. Installation selon l'une des revendications précédentes, caractérisée en ce que les lames (51, 54, 78, 108) sont chacune en forme de L.

9. Installation selon la revendication 3, caractérisée en ce que la pièce verticalement mobile (38) précitée en forme de plateau est commandée par un vérin (35), de préférence pneumatique, fixé à une poutre (25) d'un portique (16) solidaire du bâti (1) et est guidée axialement par trois arbres parallèles (39) coulissant relativement à la poutre (25).

10. Installation selon la revendication 2, caractérisée en ce que le dispositif de maintien comprend au moins une lame en forme de L (198, 199) de maintien de la pièce de garniture, solidaire d'un bras (203) monté pivotant à l'encontre de la force de rappel d'un ressort (216) sur une plaque (210) assemblée à une pièce verticalement mobile (38) de façon que la lame vienne élastiquement en appui sur la pièce de garniture lors de la descente de la pièce verticalement mobile (38) avec l'extrémité libre de la lame (198, 199) parallèle au rebord (21) précité et très proche de celui-ci pour former le bord repliable précité de la pièce de garniture.

11. Installation selon la revendication 1, caractérisée en ce que les moyens de piquage précités à un poste déterminé de fourreaux (220) sur une pièce de garniture (221) comprennent une bobine (222) formée par une bande de fourreau (225) enroulée, solidaire d'un axe horizontal librement rotatif (223) fixé sur la machine à coudre (4), un guide (226) de la bande de fourreau (225) solidaire de la machine (4), deux mors (230) d'entraînement de la bande de fourreau et d'amenée de celle-ci à une position déterminée sous l'aiguille (4c) de la machine à coudre (4) pour permettre le piquage d'une partie de la bande de fourreau, et un moyen, tel qu'un ciseau, découpant la bande de fourreau en un fourreau (220), de préférence sous la commande d'un vérin pneumatique (242), lorsque la partie de la bande de fourreau a été piquée sur une longueur déterminée.

12. Installation selon la revendication 11, caractérisée en ce que les deux mors (230) précités font partie d'une pince (231), de préférence à commande pneumatique, accrochée à une tige de vérin de commande (232), de préférence pneumatique, et pincent la bande de fourreau (225) au travers de deux lumières (229) du guide (226) de la bande de fourreau (225) pour l'entraîner sous l'aiguille (4c).

13. Installation selon la revendication 1, caractérisée en ce que les moyens précités pour effectuer à un poste déterminé le piquage de deux ou plusieurs pièces de garnitures superposées comprennent une plaque (152) manoeuvrable manuellement pour le blocage des pièces à piquer, montée mobile relativement au plan de travail (21) autour d'un axe de pivotement horizontal (153) et comprenant une lumière (155) de passage de l'aiguille (4c) de la machine à coudre (4) et un dispositif (164) de verrouillage mécanique de la plaque (152) à sa position de blocage.

14. Installation selon la revendication 1, caractérisée en ce que les moyens précités pour coudre un pli d'une pièce de garniture (28) retenant une tringle (33) comprennent un dispositif (47, 51) de rabattement d'un bord repliable de la pièce de garniture (28) au-dessus de la tringle (33) et de maintien du bord replié ou rabattu sur la tringle (33) par une lame élastique (51) du dispositif (47, 51) pendant le piquage du pli formé, la tringle (33) étant maintenue en position fixe sur la pièce de garniture (28) par des lamelles élastiques (102) engagées au-dessus de la tringle (33).

15. Installation selon la revendication 1, caractérisée en ce que les moyens de commande précités, permettant un déplacement de la machine à coudre soit en continu, soit pas à pas, comprennent une première table (2) montée mobile en translation sur le bâti (1) précité suivant une première direction X, une seconde table (3) sur laquelle est fixée la machine à coudre (4) et montée mobile en translation sur la première table (2) suivant une seconde direction Y perpendiculaire à la première direction X, des organes (10, 11), par exemple à moto-réducteurs, entraînant respectivement les première (2) et seconde (3) tables, et une unité de commande transmettant des ordres de commande aux organes d'entraînement (10, 11).

16. Installation selon l'une des revendications précédentes, caractérisée en ce qu'elle comprend une unité de commande, de préférence numérique, de façon programmée, des différents vérins précités, de la pince (231) précitée de déplacement de la machine à coudre (4) et de son moteur (5), qui est fixé directement à celle-ci.

## Claims

1. Stitching equipment in particular for upholstery padding of seats of automotive vehicles, of the type comprising a frame (1) onto which is arranged at least one stitching station fitted with means for holding pieces of upholstery paddings to be stitched, a displaceable sewing machine (4) and means for controlling the sewing machine (4) and its displacement, characterized in that it comprises :
- means (53 ; 47, 51 ; 83, 77 ; 93, 78) for making at least one hem or pleat of a piece of upholstery padding (28 ; 30) ;
- means (222, 226, 230, 239, 242) for stitching sheaths (220) onto a piece of upholstery padding (221) ;
- means (152, 164) for stitching two or several overlying pieces of upholstery padding ; and
- means (47, 51) for sewing a fold of a piece of upholstery padding (28) retaining a rod (33).

2. Equipment according to claim 1, characterized in that the aforesaid means for making at least one hem or fold of the piece of upholstery padding (28 ; 30) at a stitching station comprise a device (53) for holding the piece of upholstery padding upon a working plane (21) of the stitching station before and during the formation of the fold and arranged to co-operate with at least one ledge (21a) of the working plane (21) so as to form on the piece (28 ; 30) at least one fold line defining a folding edge of the piece (28 ; 30) and a device (47, 51 ; 83, 77 ; 93, 78) for folding back the foldable edge upon the piece of upholstery padding (28 ; 30) and for blocking the latter during the stitching of the edge folded back upon the piece of upholstery padding.

3. Equipment according to claim 2, characterized in that the aforesaid holding device comprises a jack (60; 107) made fast to a part (38) vertically movable above the working plane (21) and the jack rod of which operates the displacement in an approximately horizontal plane of at least one blade (54 ; 108) for holding the piece of upholstery padding (28 ; 30) so that the blade is caused to bear upon the piece of upholstery padding during the downward motion of the vertically movable part (38) with the free end of the blade parallel to the aforesaid ledge (21a) and very close thereto to form the aforesaid foldable border edge of the piece of upholstery padding (28 ; 30).

4. Equipment according to claim 3, characterized in that the aforesaid jack (60) has its horizontal rod (64) made fast to a supporting plate (65) of two sleeves (66) bilaterally sliding in parallel relation to the working plane and carrying together the aforesaid holding blade (63).

5. Equipment according to claim 3, characterized in that the aforesaid jack (107) has its horizontal rod (112) operating the simultaneous displacement through the medium of an assembly of a lever (114) and of two operating rods (117), of two blades (108) for holding the piece of upholstery padding (28) adapted to be caused to bear upon the latter with their free ends parallel to two opposite ledges (21a), respectively, of the working plane (21) and close to the latter to form two foldable border edges of the piece of upholstery padding (28).

6. Equipment according to claim 5, characterized in that both operating rods (117) are pivotally connected to two plates (119), respectively, carrying each one two sleeves (120) bilaterally sliding in parallel relation to the working plane (21) and both carrying a holding blade (108).

7. Equipment according to one of the foregoing claims, characterized in that the aforesaid folding back and blocking device comprises at least one jack (47) made fast to the frame (1) at the level of the working plane (21) and the horizontal rod (49) of which carries a blade (51) disposed in parallel relation to a ledge (21a) of the working plane (21) and which may advance towards the piece of upholstery padding (28) so as to fold back the folding border edge of the piece of upholstery padding and to elastically hold the folded back border edge with its free end after the latter has moved beyond the ledge (21a) of the working plane.

8. Equipment according to one of the foregoing claims, characterized in that the blades (51, 54, 78, 108) are each one L-shaped.

9. Equipment according to claim 3, characterized in that the aforesaid vertically movable plate-shaped part (38) is operated by a preferably pneumatic jack (35) fastened to a beam (25) of a gantry (16) made fast to the frame (1) and is axially guided by three parallel shafts (39) sliding in relation to the beam (25).

10. Equipment according to claim 2, characterized in that the holding device comprises at least one L-shaped blade (198, 199) for holding the piece of upholstery padding, made fast to an arm (203) pivotally mounted against the drawback force of a spring (216) onto a plate (210) assembled to a vertically movable part (38) so that the blade be caused to elastically bear upon the piece of upholstery padding during the downward motion of the vertically movable part (38) with the free end of the blade (198, 199) parallel to the aforesaid ledge (21) and very close thereto to form the aforesaid folding border edge of the piece of upholstery padding.

11. Equipment according to claim 1, characterized in that the aforesaid means for stitching at a determined station sheaths (220) onto a piece of upholstery padding (221) comprise a reel (222) formed of a wound up strip of sheath (225) made fast to a freely rotary horizontal shaft (223) fastened to the sewing machine (4), a guide (226) for the strip of sheath (225) made fast to the sewing machine (4), two jaws (230) for carrying along the strip of sheath and bringing the latter to a determined position underneath the needle (4c) of the sewing machine (4) to allow the stitching of one portion of the strip of sheath and a means such as scissors cutting the strip of sheath into a sheath (220) preferably under the control of a pneumatic jack (242) when the portion of the strip of sheath has been stitched over a determined length.

12. Equipment according to claim 11, characterized in that both aforesaid jaws (230) form part of a tong (231) preferably with a pneumatic control, secured to a rod of a preferably pneumatic control jack (232) and are clamping the strip of sheath (225) through two elongated holes (229) of the guide (226) of the strip of sheath (225) for feeding it below the needle (4c).

13. Equipment according to claim 1, characterized in that the aforesaid means for effecting at a determined station the stitching of two or several superposed pieces of upholstery padding comprise a plate (152) which may be handled manually for the blocking of the pieces to be stitched, movably mounted in relation to the working plane (21) about a horizontal pivot axis (153) and comprising an elongated hole (155) for the passage of the needle (4c) of the sewing machine (4) and a device (164) for mechanically locking the plate (152) at its blocking position.

14. Equipment according to claim 1, characterized in that the aforesaid means for sewing a fold of a piece of upholstery padding (28) retaining a rod (33) comprise a device (47, 51) for folding back a folding border edge of the piece of upholstery padding (28) over the rod (33) and for holding the bent or folded back edge onto the rod (33) by an elastic blade (51) of the device (47, 51) during the stitching of the formed fold, the rod (33) being held in a stationary position onto the piece of upholstery padding (28) by elastic strips (102) engaging the rod (33) from above.

15. Equipment according to claim 1, characterized in that the aforesaid operating means allowing a displacement of the sewing machine either in a continuous fashion or stepwise comprise a first table (2) mounted for translatory motion onto the aforesaid frame (1) along a first direction X, a second table (3) onto which is fastened the sewing machine (4) and mounted for translatory motion upon the first table (2) along a second direction Y perpendicular to the first direction X, members (10, 11) for example with motor-reducer sets driving the first and the second tables (2) and (3), respectively, and a control unit transmitting control orders to the drive members (10, 11).

16. Equipment according to one of the foregoing claims, characterized in that it comprises a unit for the preferably digital control in a programmed manner of the aforesaid different jacks, of the aforesaid tong (231) for the displacement of the sewing machine (4) and of its motor (5) which is directly fastened onto the machine.

## Patentansprüche

1. Steppanlage insbesondere für Sitzpolsterbezüge von Kraftfahrzeugen, derjenigen Gattung, mit einem Rahmen (1) an welchem wenigstens eine mit Mitteln zum Halten der zu steppenden Polsterbezugstücke ausgerüstete Steppstation eingerichtet ist, einer beweglichen Nähmaschine (4) und Mitteln zur Steuerung der Nähmaschine (4) und ihrer Verschiebung, dadurch gekennzeichnet, dass sie:
- Mittel (53; 47, 51; 83; 77; 93, 78) zur Herstellung wenigstens eines Saumes bzw. Einschlages eines Polsterbezugstückes (28 ; 30);
- Mittel (222, 226, 230, 239, 242) zum Steppen von Hülsen (220) an einem Polsterbezugstück (221);
- Mittel (152, 164) zum Steppen von zwei oder mehreren übereinandergelagerten Polsterbezugstücken ; und
- Mittel (47, 51) zum Nähen eines einen Stab (33) zurückhaltenden Einschlages eines Polsterbezugstückes (28)
umfasst.

2. Anlage noch Anspruch 1, dadurch gekennzeichnet, dass die vorgenannten Mittel zur Herstellung von wenigstens einem Saum bzw. Einschlag des Polsterbezugstückes (28 ; 30) an einer Steppstation eine Vorrichtung zum Niederhalten (53) des Polsterbezugstückes auf einer Arbeitsebene (21) der Steppstation vor und während der Bildung des Einschlages, die eingerichtet ist, um mit wenigstens einer Absatzstufe (21a) der Arbeitsebene (21) zusammenzuwirken, um an dem Stück (28 ; 30) wenigstens eine einen umschlagbaren Rand des Stückes (28 ; 30) abgrenzende Faltlinie zu bilden und eine Vorrichtung (47, 51 ; 83, 77 ; 93, 78) zum Umschlagen des umschlagbaren Randes auf das Polsterbezugstück (28 ; 30) und zum Blockieren des letzteren während des Steppens des auf das Polsterbezugstück umgeschlagenen Randes aufweisen.

3. Anlage nach Anspruch 2, dadurch gekennzeichnet, dass die vorgenannte Haltevorrichtung einen mit einem oberhalb der Arbeitsebene (21) senkrecht beweglichen Teil (38) fest verbundenen Kraftzylinder (60 ; 107) aufweist, dessen Kraftzylinderstange die Verschiebung in einer ungefähr waagerechten Ebene von wenigstens einem Blatt (54 ; 108) zum Niederhalten des Polsterbezugstückes (28 ; 30) derart betätigt, dass das Blatt zum Andrücken an das Polsterbezugstück, bei der Abwärtsbewegung des senkrecht beweglichen Teiles (38), mit dem freien Ende des zu der vorgenannten Absatzstufe (21a) parallelen und dieser sehr nahe liegenden Blattes kommt, um den vorgenannten umschlagbaren Rand des Polsterbezugstückes (28 ; 30) zu bilden.

4. Anlage nach Anspruch 3, dadurch gekennzeichnet, dass bei dem vorgenannten Kraftzylinder (60), seine waagerechte Stange (64) mit einer Platte (65) zum Tragen von zwei Muffen (66), die beidseitig parallel zu der Arbeitsebene gleiten und beide das vorgenannte Halteblatt (63) tragen, fest verbunden ist.

5. Anlage nach Anspruch 3, dadurch gekennzeichnet, dass bei dem vorgenannten Kraftzylinder (107), seine waagerechte Stange (112) die gleichzeitige Bewegung, über eine Anordnung von Hebel (114) und von zwei Betätigungsstangen (117), von zwei Blättern (108) zum Niederhalten des Polsterbezugstückes (28) betätigt, welche geeignet sind, zum Andrücken auf das Polsterbezugstück mit ihren freien jeweils zu zwei entgegengesetzten Absatzstufen (21a) der Arbeitsebene (21) parallelen und in der Nähe derselben liegenden freien Enden zu kommen, um zwei umschlagbare Ränder des Polsterbezugstückes (28) zu bilden.

6. Anlage nach Anspruch 5, dadurch gekennzeichnet, dass die beiden Betätigungsstangen (117) jeweils mit zwei Platten (119) gelenkig verbunden sind, die jeweils zwei beidseitig und parallel zur Arbeitsebene (21) gleitende und beide ein Halteblatt (108) tragende Muffen (120) tragen.

7. Anlage nach einem der vorangehenden Ansprüche, dadurch gekennzeichnet, dass die vorgenannte Umschlag- und Blockierungsvorrichtung wenigstens einen mit dem Rahmen (1) im Bereich der Arbeitsebene (21) fest verbundenen Kraftzylinder (47) aufweist, dessen waagerechte Stange (49) ein parallel zu einer Absatzstufe (21a) der Arbeitsebene (21) angeordnetes Blatt (51) trägt, das zu dem Polsterbezugstück (28) hin vorrücken kann, um den einschlagbaren Rand des Polsterbezugstückes umzuschlagen und den umschlagbaren Rand mit seinem freien Ende elastisch niederzuhalten, nachdem das letztere über die Absatzstufe (21a) der Arbeitsebene hinaus gefahren ist.

8. Anlage nach einem vorangehenden Ansprüche, dadurch gekennzeichnet, dass die Blätter (51, 54, 78, 108) jeweils L-förmig sind.

9. Anlage nach Anspruch 3, dadurch gekennzeichnet, dass der vorgenannte senkrecht bewegbare plattenförmige Teil (38) durch einen an einem Balken eines mit dem Rahmen (1) fest verbundenen Brückengerüstes (16) befestigten vorzugsweise pneumatischen Kraftzylinder (35) betätigt wird und durch drei in bezug auf den Balken (25) gleitende parallele Wellen (39) axial geführt wird.

10. Anlage nach Anspruch 2, dadurch gekennzeichnet, dass die Haltevorrichtung wenigstens ein mit einem Arm (203) fest verbundenes L-förmiges Blatt (198, 199) zum Niederhalten des Polsterbezugstückes aufweist, welcher entgegen der Rückstellkraft einer Feder (216) an einer mit einem senkrecht bewegbaren Teil (38) zusammengefügten Platte (210) schwenkbar angeordnet ist, damit das Blatt elastisch zum Andrücken an dem Polsterbezugstück bei der Abwärtsbewegung des senkrecht bewegbaren Teiles (38) mit dem zur vorgenannten Absatzstufe (21) parallelen und dieser sehr nahe liegenden freien Ende des Blattes (198, 199) kommt, um den vorgenannten umschlagbaren Rand des Polsterbezugstückes zu bilden.

11. Anlage nach Anspruch 1, dadurch gekennzeichnet, dass die vorgenannten Mittel zum Steppen an einer bestimmten Station von Hülsen (220) an einem Polsterbezugstück (221) eine durch einen aufgewickelten Hülsenstreifen (225) gebildete, mit einer an der Nähmaschine (4) befestigten frei drehbaren waagerechten Welle (223) fest verbundene Spule (222), eine mit der Nähmaschine (4) fest verbundene Führung (226) des Hülsenstreifens (225), zwei Spannbacken (230) zur Mitnahme des Hülsenstreifens und zur Zuführung desselben zu einer bestimmten Stellung unterhalb der Nadel (4c) der Nähmaschine (4), um das Steppen eines Abschnittes des Hülsenstreifens zu gestatten und ein Mittel, wie eine Schere, zum Zuschneiden des Hülsenstreifens zu einer Hülse (220) vorzugsweise unter der Steuerung eines pneumatischen Kraftzylinders (242), wenn der Abschnitt des Hülsenstreifens über eine bestimmte Länge gesteppt worden ist, aufweisen.

12. Anlage nach Anspruch 11, dadurch gekennzeichnet, dass die beiden vorgenannten Spannbacken (230) einen Teil einer an einer Stange eines vorzugsweise pneumatischen Kraftzylinders (232) angebrachten Zange (231) vorzugsweise mit pneumatischer Steuerung bilden und den Hülsenstreifen (225) durch zwei Langlöcher (229) hindurch der Führung (226) des Hülsenstreifens (225) einklemmen, um ihn unter die Nadel (4c) hin mitzunehmen.

13. Anlage nach Anspruch 1, dadurch gekennzeichnet, dass die vorgenannten Mittel, um an einer bestimmten Station das Steppen von zwei oder mehreren übereinandergelagerten Polsterbezugstücken durchzuführen, eine zum Blockieren der zu steppenden Stücke mit der Hand betätigbare, in bezug auf die Arbeitsebene (21) um eine waagerechte Schwenkachse (153) herum bewegbar angeordnete und ein Langloch (155) zum Durchlass der Nadel (4c) der Nähmaschine (4) aufweisende Platte (152) und eine Vorrichtung (164) zur mechanischen Verriegelung der Platte (152) in ihrer Blockierstellung aufweisen.

14. Anlage nach Anspruch 1, dadurch gekennzeichnet, dass die vorgenannten Mittel, um einen einen Stab (33) zurückhaltenden Einschlag eines Polsterbezugstückes (28) zu nähen, eine Vorrichtung (47, 51) zum Umschlagen eines einschlagbaren Randes des Polsterbezugstückes (28) über den Stab (33) und zum Niederhalten des eingeschlagenen bzw. umgeschlagenen Randes auf dem Stab (33) durch ein elastisches Blatt (51) der Vorrichtung (47, 51) während des Steppens des gebildeten Einschlages aufweisen, wobei der Stab (33) in ortsfester Stellung an dem Polsterbezugstück (28) durch den Stab (33) übergreifende elastische Blättchen (102) gehalten wird.

15. Anlage nach Anspruch 1, dadurch gekennzeichnet, dass die vorgenannten eine Verschiebung der Nähmaschine entweder kontinuirlich oder schrittweise gestattenden Betätigungsmittel einen ersten in einer ersten Richtung X translationsbewegbar an dem vorgenannten Rahmen (1) angeordneten Tisch (2), einen zweiten in einer senkrecht zu der ersten Richtung X verlaufenden zweiten Richtung Y translationsbewegbar an dem ersten Tisch (2) angeordneten Tisch (3), an welchem die Nähmaschine (4) befestigt ist, jeweils den ersten und den zweiten Tisch (2) und (3) antreibende Glieder (10, 11), z.B. mit Getriebemotoren und eine Steuerbefehle auf die Antriebsglieder (10, 11) übertragende Steuereinheit aufweisen.

16. Anlage nach einem der vorangehenden Ansprüche, dadurch gekennzeichnet, dass sie eine Einheit zur vorzugsweise numerischen Steuerung in programmierter Weise der verschiedenen vorgenannten Kraftzylinder, der vorgenannten Zange (231) zur Verschiebung der Nähmaschine (4) und ihres Motors (5), der unmittelbar an derselben befestigt ist, aufweist.
